# EUROPÄISCHE PATENTSCHRIFT

(11) **EP 2 235 468 B1**
(45) Veröffentlichungstag und Bekanntmachung des Hinweises auf die Patenterteilung: **22.05.2013**
(21) Anmeldenummer: 09704524.9
(22) Anmeldetag: 20.01.2009
(51) Int. Cl.: F41C 33/00

(54) **TRAGEGESTELL FÜR LANGWAFFEN**
TRANSPORT FRAME FOR LONG GUNS
HARNAIS SUPPORT POUR ARMES ALLONGÉES

(30) Priorität: 25.01.2008 DE 202008001096 U; 16.09.2008 DE 202008012242 U; 10.12.2008 DE 202008016347 U
(43) Veröffentlichungstag der Anmeldung: 06.10.2010
(73) Patentinhaber: Naab, Lothar, 55278 Undenheim (DE)
(72) Erfinder: Naab, Lothar, 55278 Undenheim (DE)
(74) Vertreter: Kompter, Hans-Michael
(86) Internationale Anmeldenummer: PCT/DE2009/000069
(87) Internationale Veröffentlichungsnummer: WO 2009/092359

(56) Entgegenhaltungen:
- US-A- 3 653 564
- US-A- 4 760 944
- US-A- 5 664 721
- US-A1- 2007 278 262
- US-A1- 2008 217 371

## Beschreibung

### HINTERGRUND DER ERFINDUNG

### 1. TECHNISCHES GEBIET

Die Erfindung betrifft ein Tragegestell für Langwaffen sowie seine Verwendung zum sicheren Transport von Langwaffen.

### 2. STAND DER TECHNIK

Herkömmliche Gewehrriemen dienen zum Tragen eines Gewehrs und sind oft in der Länge verstellbar, wie beispielsweise der in DE 10 2006 010 364 gezeigte Gewehrriemen. Solche Gewehrriemen weisen an jedem seiner Enden Befestigungsmittel, beispielsweise Schlaufen, auf, mit denen der Gewehrriemen z. B. an Riemenbügeln des Gewehrs befestigt werden kann. Beispielsweise können sich der eine Riemenbügel an einem Hinterschaft und der andere Riemenbügel an einem Vorderschaft oder am Lauf des Gewehrs befinden. Zum Tragen des Gewehrs hängt der Gewehrriemen lose am Gewehr; er hat dann eine derartige Länge, dass er beispielsweise über eine Schulter gelegt werden kann. Ein derart loser Gewehrriemen ist allerdings auf der Pirsch, beim Hantieren mit dem Gewehr sowie bei dessen Verstauen sehr unvorteilhaft; mitunter kann er sogar ein Sicherheitsrisiko darstellen. Insbesondere beim Besteigen eines Hochsitzes oder bei der Arbeit mit einem Jagdhund kann das mit einem herkömmlichen Gewehrriemen befestigte Gewehr leicht von der Schulter rutschen und so zu riskanten Situationen führen.

Aus der US Patentschrift US 5,664,721 ist ein Tragegestell für Langwaffen bekannt, wobei sich am Oberteil eine Schlaufe befindet, an der ein Verbindungsriemen befestigt ist und an der die Trageriemen eingehakt oder befestigt sind. Es findet sich jedoch kein Hinweis auf ein Schlaufe, die sich durch das Gewicht der Waffe selbst festzieht.

Der vorliegenden Erfindung lag die Aufgabe zu Grunde ein Tragegestell für Langwaffen, insbesondere Gewehre zur Verfügung zu stellen, welches diese Nachteile vermeidet.

### KURZE ZUSAMMENFASSUNG DER ERFINDUNG

Gegenstand der Erfindung ist somit ein Tragegestell für Langwaffen, bestehend aus einem Ober-, Mittel- und Unterteil sowie aus zwei verstellbaren Trageriemen, wobei das Unterteil einen Befestigungsriemen umfasst, und wobei im Mittelteil ein Verbindungsriemen verläuft, der die feste Verbindung zwischen Oberteil und Unterteil darstellt, dadurch gekennzeichnet, dass sich an dessen Oberteil eine Schlaufe (1) befindet,
- die sich durch das Gewicht der Waffe selbst festzieht;
- die durch eine unterteilte Schnalle (2) führt, an der der Verbindungsriemen (4) befestigt ist, dessen unteres Ende gegebenenfalls lösbar mit dem Befestigungsriemen (6) verbunden ist; und
- an deren freien Ende die Trageriemen (10) gegebenenfalls mit Hilfe eines Befestigungselementes (3) eingehakt oder befestigt sind,
wobei die unterteilte Schnalle (2) insgesamt drei Durchführungen (51, 52, 53) für das die Schlaufe (1) bildende Oberteil aufweist, wobei die Längsachsen zweier Durchführungen (51, 52) parallel zueinander verlaufen, ein Ende der Schlaufe (1) an einer der parallel verlaufenden Durchführungen (51) befestigt ist, das freie Ende der Schlaufe (1) durch die andere der beiden parallel verlaufenden Durchführungen (52) führt, und die Längsachse der dritten Durchführung (53), an der das obere Ende des Verbindungsriemens (4) befestigt ist, im Wesentlichen senkrecht dazu angeordnet ist.

Weiterhin Gegenstand der Erfindung ist die Verwendung des erfindungsgemäßen Tragegestells zum sicheren Transport von Langwaffen.

### KURZE BESCHREIBUNG DER ZEICHNUNGEN

Fig. 1 ist eine schematische Zeichnung einer ersten Ausführungsform des erfindungsgemäßen Tragegestells.
Fig. 2 zeigt verschiedene Tragemöglichkeiten eine Langwaffe mit Hilfe des erfindungsgemäßen Tragegestells.
Fig. 3 ist eine schematische Zeichnung einer zweiten Ausführungsform des erfindungsgemäßen Tragegestells.
Fig. 4 ist eine schematische Zeichnung einer dritten Ausführungsform des erfindungsgemäßen Tragegestells.
Fig. 5 ist eine schematische, vergrößerte Darstellung einer besonders bevorzugten Ausführungsform der unterteilten Schnalle (2).

### DETAILLIERTE BESCHREIBUNG DER ERFINDUNG

Die Erfindung betrifft ein Tragegestell für Langwaffen wobei sich am Oberteil eine Schlaufe (1) befindet,
- die durch eine speziell entworfene unterteilte Schnalle (2) führt, an der der Verbindungsriemen (4) befestigt ist; und
- an deren freien Ende die Trageriemen (10) gegebenenfalls mit Hilfe eines Befestigungselementes (3) eingehakt oder befestigt sind.

Bevorzugte Ausführungsformen sind solche Tragegestelle bei denen:
(a) der im mittleren Teil verlaufende Verbindungsriemen (4) verstellbar ist
   und mit einer Zugschnalle (5) versehen ist.
(b) das Unterteil aus einem Befestigungsriemen (6) und einer Schließvorrichtung, insbesondere einer Schnalle (7) besteht. In einer weiteren Ausführungsform kann die Schnalle (7) auch durch einen Klettverschluss ersetzt sein.
   Der Befestigungsriemen (6) weist in einer ersten Ausführungsform an dem eine Metallschlaufe (8) auf, die zur Durchführung und Befestigung des Verbindungsriemens (4) dient. Am Befestigungsriemen (6) können sich außerdem noch direkt oder über zwei Abstandsriemchen (11) D-Ringe zum Anbringen der Trageriemen (10) befinden. In einer zweiten Ausführungsform wird der Befestigungsriemen (6) durch die Schlingen (8) vom Verbindungsriemen (4) und Trageriemen (10) geführt.
(c) beide Trageriemen (10) mit Zugschnallen (9) ausgestattet sind.
(d) sich an allen vier Enden Karabinerhaken (13) befinden, die zum Befestigung dienen; oder sich am unteren Ende der Trageriemen (10) sich eine Schlinge (8) befindet zum Durchführen des Befestigungsriemens (6);
(e) die oberen Enden der Trageriemen (10) mit dem freien Ende der Schlaufe (1) direkt vernäht sind; oder
(f) die unteren Enden der Trageriemen (10) mit dem Befestigungsriemen (6) direkt verbunden sind.

Das erfindungsgemäße Tragegestell für Langwaffen setzt sich somit zusammen aus einem Ober-, Mittel- und Unterteil, sowie aus zwei verstellbaren Trageriemen.

Das Material der verschiedenen Riemen aus denen das Ober-, Mittel- und Unterteil, sowie die zwei verstellbaren Trageriemen hergestellt sind, ist an sich unkritisch, es besteht vorzugsweise aus einem biegsamen und zugfesten Material besonders geeignet sind Leder oder Kunstfasergewebe.

Weiterhin bevorzugt können die Trageriemen zumindest an einem Teil ihrer Unterseite gepolstert sein. Dies macht das Tragen des Gewehrs mit den über die Schulter gehängten Trageriemen wesentlich komfortabler. Weiterhin ist die Unterseite der Trageriemen bevorzugt rutschfest ausgebildet, so dass ein Abrutschen von der Schulter verhindert wird. Zu diesem Zweck kann die Unterseite beispielsweise aus Gummi bestehen.

Im Folgenden wir die Erfindung anhand der Zeichnungen näher erläutert.

Das Oberteil des in Fig. 1 dargestellten Tragegestells besteht aus einer Schlaufe (1), welche durch eine speziell entworfene Schnalle (2) führt und sich durch das Gewicht der Waffe selbst festzieht.

Die Schlaufe (1) wird zur Befestigung des Tragegestells über den Gewehrlauf gesteckt und durch das Eigengewicht der Langwaffe zugezogen. Am Ende der Schlaufe befindet sich ein Ring (3) zum Einhaken der beiden Trageriemen (10) mit Hilfe der Karabinerhaken (13).

Der mittlere Teil ist ein mit einer Zugschnalle (5) versehener verstellbarer Riemen (4), der das Oberteil mit dem Untereil fest verbindet. Der Riemen kann individuell verstellt und auf jede Größe der Waffe angepasst werden.

Das Unterteil ist ein Befestigungsriemen (6), welcher in der Ausführungsform der Fig. 1 zwei Abstandsriemchen (11) mit D-Ringen zum Anbringen der Trageriemen hat.

Der Befestigungsriemen(6) wird am oder hinter dem Pistolengriff der Waffe befestigt.

Die beiden Trageriemen (10) haben in der Ausführungsform der Fig. 1 an beiden Enden einen Karabinerhaken (13) und sind ebenfalls durch jeweils eine Zugschnalle (9) in der Weite verstellbar. Die Trageriemen (10) werden oben am Ring (3) der Schlaufe (1) und unten an den beiden Abstandsriemchen (11) eingehakt.

Dagegen werden in der in Fig. 3 gezeigten alternativen Ausführungsform die Trageriemen (10) oben am flachen Ring (3) der Schlaufe (1) und unten an dem Befestigungsriemen (6) direkt angebracht.

In Fig. 2 werden die verschiedenen Tragemöglichkeiten von Langwaffen mit Hilfe des erfindungsgemäßen Tragegestells veranschaulicht:

In Fig 2a ist die Vorderansicht einer Person dargestellt, welche eine Langwaffe mit Hilfe des erfindungsgemäßen Tragegestells transportiert. Fig. 2b zeigt dieselbe Person seitlich von hinten. Mit den zwei Trageriemen hängt das Gewehr über den beiden Schulter bequem, sicher und geschützt in der Mitte auf dem Rücken. Die Waffe ist unter und mit weit gestellten Riemen, auch über dem Rucksack zu tragen .

In Fig 2c ist die Vorderansicht einer Person dargestellt, welche eine Langwaffe mit Hilfe des erfindungsgemäßen Tragegestells gemäß der Ausführungsform der Fig. 1 transportiert. Mit einem Riemen ist das Gewehr nach herkömmlicher Art auf der Seite über der Schulter tragbar und kann zusätzlich mit dem zweiten Riemen fest am Körper fixiert werden. Durch Lösen eines Verschlusses ist die Waffe sofort einsatzbereit.

In Fig 2d ist dargestellt, dass eine Waffe zum Transport mit Hilfe des erfindungsgemäßen Tragegestells gemäß Fig. 1 ebenfalls am Rucksack befestigt werden.

Die in Fig. 5 schematisch dargestellte Ausführungsform einer unterteilten Schnalle (2) weist insgesamt 3 Durchführungen (51, 52, 53) für das die Schlaufe (1) bildende Oberteil auf. Die Längsachsen zweier Durchführungen (51, 52) verlaufen parallel zueinander, wohingegen die Längsachse der dritten Durchführung (53) im wesentlichen senkrecht dazu angeordnet ist. Die beiden parallel angeordneten Durchführungen sind in der Regel über einen gemeinsamen Steg (54) fest miteinander verbunden. Die dazu senkrecht angeordnete Durchführung (53) kann mit den beiden Ersten (51, 52) fest, vorzugsweise über einen gemeinsamen Steg (55), oder auch beweglich oder drehbar verbunden sein.

Die erste Durchführung (51) dient zur Befestigung des einen Endes des die Schlaufe (1) bildenden Riemens am Steg (56), die zweite Durchführung (52) dient zur Führung des anderen Endes desselben Riemens, wodurch sich die Schlaufe (1) ausbildet, und die dritte dazu senkrecht angeordnete Durchführung (53) dient zur Befestigung des oberen Endes des Verbindungsriemens (4) am Steg (57).

## Patentansprüche

1. Tragegestell für Langwaffen bestehend aus einem Ober-, Mittel- und Unterteil sowie aus zwei verstellbaren Trageriemen, wobei das Unterteil einen Befestigungsriemen umfasst, und wobei im Mittelteil ein Verbindungsriemen verläuft, der die feste Verbindung zwischen Oberteil und Unterteil darstellt, **dadurch gekennzeichnet, dass** sich an dessen Oberteil eine Schlaufe (1) befindet,
• die sich durch das Gewicht der Waffe selbst festzieht;
• die durch eine unterteilte Schnalle (2) führt, an der der Verbindungsriemen (4) befestigt ist, dessen unteres Ende gegebenenfalls lösbar mit dem Befestigungsriemen (6) verbunden ist; und
• an deren freien Ende die Trageriemen (10) gegebenenfalls mit Hilfe eines Befestigungselementes (3) eingehakt oder befestigt sind,
wobei die unterteilte Schnalle (2) insgesamt drei Durchführungen (51, 52, 53) für das die Schlaufe (1) bildende Oberteil aufweist, wobei die Längsachsen zweier Durchführungen (51, 52) parallel zueinander verlaufen, ein Ende der Schlaufe (1) an einer der parallel verlaufenden Durchführungen (51) befestigt ist, das freie Ende der Schlaufe (1) durch die andere der beiden parallel verlaufenden Durchführungen (52) führt, und die Längsachse der dritten Durchführung (53), an der das obere Ende des Verbindungsriemens (4) befestigt ist, im Wesentlichen senkrecht dazu angeordnet ist.

2. Tragegestell für Langwaffen nach Anspruch 1 , **dadurch gekennzeichnet, dass** an Ende der Schlaufe (1) ein Ring (3) zum Einhaken der Trageriemen (10) angebracht ist.

3. Tragegestell für Langwaffen nach Anspruch 1, **dadurch gekennzeichnet, dass** am Ende der Schlaufe (1) ein flacher Ring (3) zum Befestigen der Trageriemen (10) angebracht ist.

4. Tragegestell für Langwaffen nach Anspruch 1, **dadurch gekennzeichnet, dass** das Ende der Schlaufe (1) mit den oberen Enden der beiden Tragriemen (10) direkt, vorzugsweise durch vernähen, fest verbunden ist.

5. Tragegestell für Langwaffen nach einem der Ansprüche 1 bis 4, **dadurch gekennzeichnet, dass** im mittleren Teil ein verstellbarer Verbindungsriemen (4) verläuft, der mit einer Zugschnalle (5) versehen ist.

6. Tragegestell für Langwaffen nach einem der Ansprüche 1 bis 5, **dadurch gekennzeichnet, dass** das untere Ende des Verbindungsriemens (4) gegebenenfalls lösbar mit dem Befestigungsriemen (6) verbunden ist, vorzugsweise durch eine am Ende des Verbindungsriemens befindliche Schlinge (8) zur Durchführung des Befestigungsriemens (6) oder über eine an dem Befestigungsriemen (6) angebrachte Metallschlaufe (8).

7. Tragegestell für Langwaffen nach einem der Ansprüche 1 bis 6, **dadurch gekennzeichnet, dass** das Unterteil aus einem Befestigungsriemen (6) mit Schnalle (7) besteht.

8. Tragegestell für Langwaffen nach einem der Ansprüche 1 bis 7, **dadurch gekennzeichnet, dass** an dem Unterteil eine Metallschlaufe (8) angeordnet ist, die zur Durchführung und Befestigung des Verbindungsriemens (4) dient.

9. Tragegestell für Langwaffen nach einem der Ansprüche 1 bis 8, **dadurch gekennzeichnet, dass** sich am Befestigungsriemen (6) zwei Abstandsriemchen (11) mit D-Ringen zum Anbringen der Trageriemen (10) befinden.

10. Tragegestell für Langwaffen nach einem der Ansprüche 1 bis 7, **dadurch gekennzeichnet, dass** das Unterteil durch die Schlingen (8) des Verbindungsriemens (4) und der Trageriemen (10) geführt ist.

11. Tragegestell für Langwaffen nach einem der vorhergehenden Ansprüche **dadurch gekennzeichnet, dass** beide Trageriemen (10) mit jeweils einer Zugschnalle (9) ausgestattet sind.

12. Tragegestell für Langwaffen nach einem der vorhergehenden Ansprüche **dadurch gekennzeichnet, dass**
(i) sich an allen vier Enden der beiden Trageriemen (10) Karabinerhaken (13) befinden, die zum Befestigen dienen, oder
(ii) sich am unteren Ende der Trageriemen (10) jeweils eine Schlinge (8) zum Durchführen des Befestigungsriemens (6) befindet, und/oder
(iii) die oberen Enden der Trageriemen (10) jeweils mit dem freien Ende der Schlaufe (1) direkt vernäht sind.

13. Tragegestell für Langwaffen nach einem der vorhergehenden Ansprüche **dadurch gekennzeichnet, dass** an den Trageriemen (10) D-Ringe (12) angebracht, sind die je nach Tragemöglichkeit genutzt werden können.

14. Verwendung eines Tragegestells nach einem der Ansprüche 1 bis 13 zum sicheren Transport von Langwaffen, **dadurch gekennzeichnet, dass** man den Befestigungsriemen (6) im Bereich des Pistolengriffs der Waffe befestigt, die Schlaufe (1) über den Lauf der Waffe stülpt, und mit Hilfe der Trageriemen (10) direkt oder indirekt am Körper befestigt.

## Claims

1. Transport frame for long weapons consisting of an upper, middle and lower part and two adjustable holding belts, wherein the lower part comprises a fastening belt, and wherein a connecting belt runs in the middle part, which represents the stable connection between the upper part and the lower part, **characterized in that** a loop (1) is located at the upper part,
• which tightens itself by the weight of the weapon:
• which is fed through a divided buckle (2), to which the connecting belt (4) is attached, the lower end of which is connected , optionally in a releasable way, with the fastening belt (6); and
• to whose free end the holding belts (10) are hooked or attached optionally with the aid of a fastening element (3);
whereby the divided buckle (2) exhibits three fairleads (51, 52, 53) in total for the loop (1) forming upper part, wherein the longitudinal axes of two fairleads (51, 52) run parallel to each other, one end of the loop (1) forming belt is attached at the first fairlead (51), the free end of the the loop (1) is guided through the other of the parallel running fairleads (52), and the longitudinal axis of third fairlead (53), to which the upper end of the connecting belt (4) is attached, is essentially arranged vertically thereto.

2. Transport frame for long weapons according to claim 1, **characterised in that** a ring (3) for hooking in the holding belts (10) is attached at the end of the loop (1).

3. Transport frame for long weapons according to claim 1, **characterised in that** a flat ring (3) for fastening the holding belts (10) is attached at the end of the loop (1).

4. Transport frame for long weapons according to claim 1, **characterised in that** the end of the loop (1) is directly connected in a solid way with the upper ends of the two holding belts (10), preferably by sewing them up.

5. Transport frame for long weapons according to one of the claims 1 to 4, **characterised in that** an adjustable connecting belt (4) runs in the central part, which is provided with a slideable buckle (5).

6. Transport frame for long weapons according to one of the claims 1 to 5, **characterised in that** the bottom end of the connecting belt (4) is connected, optionally in a releasable way, with the fastening belt (6), preferably by a loop (8), which is located at the end of the connecting belt, for feeding through the fastening belt (6), or via a metal loop (8) attached to the fastening belt (6).

7. Transport frame for long weapons according to one of the claims 1 to 6, **characterised in that** the lower part consists of a fastening belt (6) with buckle (7).

8. Transport frame for long weapons according to one of the claims 1 to 7, **characterised in that** a metal loop (8) is attached at the lower part, which serves for feeding through and attaching the connecting belt (4).

9. Transport frame for long weapons according to one of the claims 1 to 8, **characterised in that** two space laces (11) with D-shaped rings are located at the fastening belt (6) for attaching the holding belts (10).

10. Transport frame for long weapons according to one of the claims 1 to 7, **characterised in that** the lower part is led through the loops (8) of the connecting belt (4) and of the holding belt (10).

11. Transport frame for long weapons according to one of the preceding claims **characterised in that** both holding belts (10) are provided each with a slideable buckle (9).

12. Transport frame for long weapons according to one of the preceding claims **characterised in that**
(i) snap hooks (13) are located at all four ends of the two holding belts (10), which serve for fastening, or
(ii) a loop (8) is located at the lower end of each of the holding belts (10) for leeding through the fastening belt (6), and/or
(iii) each of the upper ends of the holding belts (10) are sewn up directly with the free end of the loop (1).

13. Transport frame for long weapons according to one of the preceding claims **characterised in that** D-shaped rings (12) are attached at the holding belts (10), which may be used are depending on the possibilities of transport.

14. Use of an transport frame according to one of the claims 1 to 13 for the secure transport of long weapons, **characterised in that** the fastening belt (6) is fixed in the area of the pistol grip of the weapon, the loop (1) is put over the barrel of the weapon, and it is fastened with the aid of the holding belts (10) directly or indirectly onto the body.

## Revendications

1. Cadre de transport pour armes longues, composé d'une partie supérieure, d'une partie centrale et d'une partie inférieure, ainsi que de deux bretelles réglables, dans lequel la partie inférieure comprend une courroie de fixation, et dans lequel, dans la partie centrale, s'étend une courroie de liaison qui constitue une liaison solide entre la partie supérieure et la partie inférieure, **caractérisé en ce que** sur la partie supérieure de celui-ci se trouve un passant (1)
• qui se resserre automatiquement sous le poids de l'arme ;
• qui passe par une boucle divisée (2) à laquelle est fixée la courroie de liaison (4) dont l'extrémité inférieure est reliée à la courroie de fixation (6), éventuellement de manière amovible ; et
• à l'extrémité libre duquel la bretelle (10) est accrochée ou fixée, éventuellement à l'aide d'un élément de fixation (3),
dans lequel la boucle divisée (2) présente au total trois passages (51, 52, 53) pour la partie supérieure formant le passant (1), dans lequel les axes longitudinaux de deux passages (51, 52) s'étendent en parallèle l'un à l'autre, une extrémité du passant (1) est fixée à l'un des passages (51) s'étendant en parallèle, l'extrémité libre du passant (1) passe par l'autre des deux passages (52) s'étendant en parallèle, et l'axe longitudinal du troisième passage (53) auquel est fixée l'extrémité supérieure de la courroie de liaison (4) est disposée de manière substantiellement perpendiculaire.

2. Cadre de transport pour armes longues selon la revendication 1, **caractérisé en ce qu'**un anneau (3) pour accrocher la bretelle (10) est attaché à l'extrémité du passant (1).

3. Cadre de transport pour armes longues selon la revendication 1, **caractérisé en ce qu'**un anneau plat (3) pour fixer la bretelle (10) est attaché à l'extrémité du passant (1).

4. Cadre de transport pour armes longues selon la revendication 1, **caractérisé en ce que** l'extrémité du passant (1) est reliée directement et solidement aux extrémités supérieures des deux bretelles (10), de préférence par couture.

5. Cadre de transport pour armes longues selon l'une quelconque des revendications 1 à 4, **caractérisé en ce que** dans la partie centrale s'étend une courroie de liaison (4) réglable, munie d'une boucle coulissante (5).

6. Cadre de transport pour armes longues selon l'une quelconque des revendications 1 à 5, **caractérisé en ce que** l'extrémité inférieure de la courroie de liaison (4) est reliée à la courroie de fixation (6), éventuellement de manière amovible, de préférence par un lacet (8) situé à l'extrémité de la courroie de liaison pour faire passer la courroie de fixation (6) ou par un passant métallique (8) attaché à la courroie de fixation (6).

7. Cadre de transport pour armes longues selon l'une quelconque des revendications 1 à 6, **caractérisé en ce que** la partie inférieure se compose d'une courroie de fixation (6) avec une boucle (7).

8. Cadre de transport pour armes longues selon l'une quelconque des revendications 1 à 7, **caractérisé en ce que** sur la partie inférieure, un passant métallique (8) est disposé qui sert à faire passer et fixer la courroie de liaison (4).

9. Cadre de transport pour armes longues selon l'une quelconque des revendications 1 à 8, **caractérisé en ce que** sur la courroie de fixation (6) se trouvent deux lanières d'espacement (11) avec des anneaux en D pour attacher les bretelles (10).

10. Cadre de transport pour armes longues selon l'une quelconque des revendications 1 à 7, **caractérisé en ce que** la partie inférieure est guidée à travers les lacets (8) de la courroie de liaison (4) et des bretelles (10).

11. Cadre de transport pour armes longues selon l'une quelconque des revendications précédentes, **caractérisé en ce que** les deux bretelles (10) sont respectivement munies d'une boucle coulissante (9).

12. Cadre de transport pour armes longues selon l'une quelconque des revendications précédentes, **caractérisé en ce que**
(i) sur l'ensemble des quatre extrémités des deux bretelles (10) se trouvent des mousquetons (13) servant à la fixation, ou
(ii) à l'extrémité inférieure de la bretelle (10) se trouve respectivement un lacet (8) pour faire passer la courroie de fixation (6), et/ou
(iii) les extrémités supérieures des bretelles (10) sont respectivement cousues directement à l'extrémité libre du passant (1).

13. Cadre de transport pour armes longues selon l'une quelconque des revendications précédentes, **caractérisé en ce que** des anneaux en D (12) sont attachés aux bretelles (10), lesdits anneaux étant utilisables en fonction des possibilités de transport.

14. Utilisation d'un cadre de transport selon l'une quelconque des revendications 1 à 13 pour transporter des armes longues en sécurité, caractérisée en ce la courroie de fixation (6) est fixée au niveau de la poignée de pistolet de l'arme, le passant (1) est retourné sur le canon de l'arme, et à l'aide des bretelles (10), fixé directement ou indirectement sur le corps.
